# EUROPÄISCHE PATENTSCHRIFT

(11) **EP 3 050 817 B1**
(45) Veröffentlichungstag und Bekanntmachung des Hinweises auf die Patenterteilung: **04.04.2018**
(21) Anmeldenummer: 15153091.2
(22) Anmeldetag: 29.01.2015
(51) Int. Cl.: B65D 47/20

(54) **AUSTRAGKOPF**
DISPENSING HEAD
TÊTE DE DISTRIBUTION

(43) Veröffentlichungstag der Anmeldung: 03.08.2016
(73) Patentinhaber: Aptar Radolfzell GmbH, 78315 Radolfzell (DE)
(72) Erfinder: Baumann, Tobias, 78244 Gottmadingen-Randegg (DE); Bruder, Thomas, 78467 Konstanz (DE)
(74) Vertreter: Patentanwaltskanzlei Cartagena

(56) Entgegenhaltungen:
- WO-A1-2012/059691
- FR-A- 996 343
- US-A1- 2011 121 037
- US-A1- 2012 080 449

## Beschreibung

### Anwendungsgebiet und Stand der Technik

Die Erfindung betrifft einen Austragkopf, insbesondere einen Austragkopf für eine Tube. Die Erfindung betrifft weiter einen Spender mit einer verformbaren Wandung und einem Austragkopf.

Tubenspender oder kurz Tuben sind insbesondere zur Aufnahme und zum Austrag von pastösen oder pastenartigen Medien wie Zahnpasta, Creme, Klebstoff oder Farben allgemein bekannt. Bekannte Tuben haben üblicherweise einen zumeist mit einem Außengewinde versehenen Auslassstutzen, der gegenüber dem Außendurchmesser der Tube einen wesentlich verringerten Durchmesser aufweist. In der einfachsten Form wird eine Verschlusskappe auf den Auslassstutzen aufgesetzt, insbesondere aufgeschraubt, welche zum Gebrauch abgenommen und nach Gebrauch wieder aufgesetzt wird. Daneben sind einfache Austragköpfe mit einer Auslassöffnung bekannt, welche an dem Auslassstutzen angebracht werden und an welchen eine schwenkbewegliche Schutzkappe vorgesehen ist, die bei Nichtgebrauch in einer die Auslassöffnung des Austragkopfes verschließenden Position verrastet wird.

Aus WO 2012/059691 A1 ist ein Austragkopf für Tuben bekannt, bei dem ein druckgesteuertes Auslassventil vorgesehen ist, welches bei Druckbeaufschlagung des Mediums in der Tube und einem damit einhergehenden Druckanstieg in dem Austragkopf automatisch öffnet und bei Wegfall dieser Druckbeaufschlagung automatisch schließt. Der Austragkopf umfasst zu diesem Zweck eine Auslassöffnung und einen relativ dazu verlagerbaren Ventilkörper, der an einem Element aus einem elastischen Material ausgebildet ist, welches bei einer Druckbeaufschlagung zur Verlagerung des Ventilkörpers verformbar ist.

### Aus der gattungsgemäßen

US 2012/0080449 A1 ist ein Austragkopf für einen Tubenspender bekannt, bei dem ein Gehäuse mit Austragöffnung im Zuge einer Schraubbewegung gegenüber einem am Tubenkopf beweglichen Bauteil verlagerbar ist, um hierdurch ein Auslassventil zwischen einem zum Öffnen geeigneten und einem das Öffnen verhindernden Zustand verstellbar ist.

Aus der FR 996343 A ist eine Gestaltung bekannt, bei der der Ventilkörper zum Verschließen der Austragöffnung als Teil des Befestigungselements zur Kopplung des Austragkopfs an die Tube ausgebildet ist.

Weitere Dokumente des Standes der Technik zum Thema stellen die Dokumente US 2011/0121037 A1 und WO 2012/059691 A1 dar.

### Aufgabe und Lösung

Aufgabe der Erfindung ist es, einen Austragkopf zu schaffen, bei welchem ein Austrag eines Mediums aufgrund einer versehentlichen Betätigung sicher verhindert ist. Es ist eine weitere Aufgabe, einen zugehörigen Spender mit einem Austragkopf zu schaffen.

Gemäß einem ersten Aspekt wird ein Austragkopf für einen Spender geschaffen, umfassend ein Befestigungselement zur Kopplung des Austragkopfs mit dem Spender, ein Gehäuse mit einer Auslassöffnung und einen Ventilkörper, wobei der Ventilkörper die Auslassöffnung verschließt, wenn der Druck eines Mediums in dem Austragkopf unterhalb eines Schwellwerts liegt, und im gebrauchsbereiten Zustand der Ventilkörper die Auslassöffnung freigibt, wenn der Druck des Mediums in dem Austragkopf oberhalb des Schwellwerts liegt, wobei der Ventilkörper im gebrauchsbereiten Zustand zum Freigeben und Schließen der Auslassöffnung über einen Stellweg verlagerbar ist, und wobei eine relativ zu dem Befestigungselement bewegbare Verriegelungshandhabe vorgesehen ist, um den Austragkopf in einen verriegelten Zustand zu überführen, in welchem der Stellweg des Ventilkörpers auf null reduziert ist, und/oder um den Austragkopf aus dem verriegelten Zustand in den gebrauchsbereiten Zustand zu überführen.

In dem verriegelten Zustand ist eine Bewegung des Ventilkörpers durch Eliminierung seines Stellwegs verhindert. Eine versehentliche Druckbeaufschlagung eines Spenders mit einem entsprechenden Austragkopf bewirkt daher keinen Mediumaustrag. Eine Überführung des Austragkopfs in den betriebsbereiten Zustand und aus dem betriebsbereiten Zustand in den verriegelten Zustand ist vorzugsweise wiederholt möglich. Es sind jedoch auch Ausgestaltungen denkbar, bei welchen ein Spender mit dem Austragkopf in dem verriegelten Zustand ausgeliefert wird und bei einem erstmaligen Gebrauch der Austragkopf in den betriebsbereiten Zustand dauerhaft überführt wird.

Der Ventilkörper ist in vorteilhaften Ausgestaltungen von der Verriegelungshandhabe kinematisch entkoppelt, sodass eine Bewegung der Verriegelungshandhabe relativ zu dem Befestigungselement nicht auf den Ventilkörper übertragen wird. Bei einer Betätigung der Verriegelungshandhabe in einer Schließstellung des Ventilkörpers an der Auslassöffnung wird dabei verhindert, dass eine Entriegelung gleichzeitig einen Austrag eines Mediums bewirkt und/oder das Relativbewegungen zwischen dem Ventilkörper und der Auslassöffnung verursacht werden, welche destruktiv auf den Ventilkörper wirken.

Erfindungsgemäß ist das Gehäuse drehfest und in Richtung des Stellwegs beweglich mit dem Befestigungselement gekoppelt, wobei der Stellweg des Ventilkörpers von einem Abstand zwischen dem Gehäuse und dem Befestigungselement abhängig ist. Der Ventilkörper ist dabei mittels geeigneter Elemente über den Stellweg verlagerbar zwischen dem Gehäuse und dem Befestigungselement gelagert.

In vorteilhaften Ausgestaltungen ist die Verriegelungshandhabe um eine parallel zum Stellweg verlaufende Achse, vorzugsweise um die Längsachse des Austragkopfs, drehbar an dem Befestigungselement gelagert. In einer Weiterbildung der Erfindung ist das Gehäuse kinematisch mit der Verriegelungshandhabe gekoppelt, wobei eine Verdrehung der Verriegelungshandhabe relativ zu dem Befestigungselement eine Bewegung des Gehäuses in Richtung des Stellwegs relativ zu dem Befestigungselement bewirkt. Eine derartige Verriegelungshandhabe ist bei Ergreifen eines zugehörigen Spenders mit einer Hand beispielsweise mittels des Daumens der Hand ergonomisch betätigbar. Zudem wirken aus einer Druckbeaufschlagung resultierende Kräfte, beispielsweise für einen Austrag des Mediums oder im verriegelten Zustand, dabei nicht unmittelbar in der Betätigungsrichtung der Verriegelungshandhabe, sodass die Gefahr einer versehentlichen Überführung aus der verriegelten Stellung in die gebrauchsbereite Stellung oder umgekehrt klein ist.

Für eine Realisierung der kinematischen Kopplung weist das Gehäuse in einer Ausgestaltung einen ersten hülsenförmigen Verbindungsabschnitt auf, und die Verriegelungshandhabe weist einen in oder an dem ersten hülsenförmigen Verbindungsabschnitt drehbar angeordneten zweiten hülsenförmigen Verbindungsabschnitt auf, wobei einander zugewandte Mantelflächen mindestens eine Steuerkurve und einen damit zusammenwirkenden Steuernocken aufweisen. Durch Gestaltung der Steuerkurve ist dabei ein geeigneter Bewegungsverlauf realisierbar. Für eine einfachere Fertigung ohne sichtbare Kopplungselemente ist vorzugsweise die mindestens eine Steuerkurve an einer äußeren Mantelfläche des Verbindungsabschnitts der Verriegelungshandhabe vorgesehen, wobei das Gehäuse auf diesen Verbindungsabschnitt aufgesetzt ist.

Der Ventilkörper ist über den Stellweg verlagerbar zwischen dem Gehäuse und dem Befestigungselement angeordnet. In vorteilhaften Ausgestaltungen ist der Ventilkörper an einem Lagerelement ausgebildet und mittels dieses Lagerelements zwischen dem Gehäuse und dem Befestigungselement über den Stellweg beweglich gelagert.

Das Lagerelement weist in vorteilhaften Ausgestaltungen ein Ausgleichselement auf, mittels welchem der Ventilkörper zwischen dem Gehäuse und dem Befestigungselement über den Stellweg beweglich gelagert ist. In anderen Worten ist der Stellweg durch eine Beweglichkeit des Ausgleichselements realisiert.

Das Lagerelement weist vorzugsweise zudem eine ortsfest an dem Befestigungselement montierbare Hülse auf, wobei der Ventilkörper mittels des Ausgleichselements mit der Hülse über den Stellweg beweglich gekoppelt ist. Vorzugsweise ist für eine gute Dichtwirkung der Ventilkörper aus einem weichen und/oder elastischen Material. Hierfür eignen sich insbesondere TPE (Thermoplastische Elastomere). Die Hülse ist dagegen vorzugsweise aus einem Material mit einer hohen Formstabilität, beispielsweise aus Polypropylen oder HDPE (High Density Polyethylen). Die einzelnen Elemente des Lagerelements sind in einer Ausgestaltung getrennt gefertigt und anschließend miteinander verbunden, beispielsweise verschweißt oder verklebt. In vorteilhaften Ausgestaltungen ist das Lagerelement als Mehrkomponenten-Spritzgussteil gefertigt. Dadurch ist eine kostengünstige Fertigung ohne zusätzliche Montageschritte möglich.

In einer Ausgestaltung ist der Ventilkörper derart gestaltet, dass er auch als Kolben fungiert. In vorteilhaften Ausgestaltungen weist das Lagerelement einen Kräfte für eine Verstellbewegung des Ventilkörpers aufnehmenden Kolben auf, welcher vorzugsweise aus einem Material mit einer gegenüber dem Material des Ventilkörpers höheren Steifigkeit gefertigt ist.

In einer Ausgestaltung ist der Ventilkörper ausschließlich mittels der Hülse in dem Austragkopf festgelegt. In vorteilhaften Ausgestaltungen weist das Lagerelement weiter einen in Richtung des Stellwegs beabstandetet von der Hülse und koaxial zu der Hülse angeordneten, an dem Gehäuse befestigten Befestigungsring auf.

Für eine Druckbeaufschlagung des Kolbens zum Öffnen der Auslassöffnung weist das Gehäuse vorzugsweise angrenzend an die Auslassöffnung eine Druckkammer auf.

Das Ausgleichselement des Lagerelements fungiert in einer Ausgestaltung als Rückstellelement, welches den Ventilkörper in die Schließstellung zwingt. In vorteilhaften Ausgestaltungen ist jedoch ein separates Rückstellelement vorgesehen, welches den Ventilkörper in die Schließstellung zwingt.

Gemäß einem zweiten Aspekt wird ein Spender mit einer verformbaren Wandung und einem Austragkopf geschaffen, wobei der Austragkopf ein Befestigungselement zur Kopplung des Austragkopfs mit dem Spender, ein Gehäuse mit einer Auslassöffnung, einen Ventilkörper umfasst, wobei der Ventilkörper die Auslassöffnung verschließt, wenn der Druck eines Mediums in dem Austragkopf unterhalb eines Schwellwerts liegt, und im gebrauchsbereiten Zustand der Ventilkörper die Auslassöffnung freigibt, wenn der Druck des Mediums in dem Austragkopf oberhalb des Schwellwerts liegt, wobei der Ventilkörper im gebrauchsbereiten Zustand zum Freigeben und Schließen der Auslassöffnung über einen Stellweg verlagerbar ist, und wobei eine relativ zu dem Befestigungselement bewegbare Verriegelungshandhabe vorgesehen ist, um den Austragkopf in einen verriegelten Zustand zu überführen, in welchem der Stellweg des Ventilkörpers auf null reduziert ist, und/oder um den Austragkopf aus dem verriegelten Zustand in den gebrauchsbereiten Zustand zu überführen.

Der Spender weist eine verformbare Wandung auf, wobei durch Verformung der Wandung eine Druckbeaufschlagung des Mediums und eine Förderung des Mediums zu dem Austragkopf möglich ist. Bei dem Spender handelt es sich vorzugsweise um eine Tube. Es ist jedoch auch eine Gestaltung als Drückflasche (Engl. Squeeze Bottle) oder dergleichen denkbar.

Für eine einfache Handhabung ist das Befestigungselement des Austragkopfs in vorteilhaften Ausgestaltungen drehfest an dem Spender angebracht.

Die Auslassöffnung und der Ventilkörper bilden in einem gebrauchsbereiten Zustand ein druckgesteuertes Auslassventil, welches bei Druckbeaufschlagung des Mediums in dem Spender öffnet und bei Wegfall dieser Druckbeaufschlagung schließt.

### Kurzbeschreibung der Zeichnungen

Weitere Aspekte und Vorteile der Erfindung ergeben sich außer aus den Ansprüchen auch aus der nachfolgenden Beschreibung eines bevorzugten Ausführungsbeispiels der Erfindung, welches anhand der Figuren erläutert wird. Dabei zeigen:
- Figur 1:: eine Tube und einen erfindungsgemäßen Austragkopf in einem noch nicht montierten Zustand;
- Figur 2:: einen Austragkopf gemäß Fig. 1 nach einer Montage an einer Tube in einem verriegelten Zustand; und
- Figur 3:: den Austragkopf gemäß Fig. 2 nach einer Montage in einem gebrauchsbereiten Zustand;
- Figur 4:: eine Verriegelungshandhabe für den Austragkopf gemäß Fig. 1 bis 3 und
- Figur 5:: ein Lagerelement für einen Austragkopf gemäß den Fig. 1 bis 3.

### Detaillierte Beschreibung des Ausführungsbeispiels

Figur 1 zeigt schematisch in einer geschnittenen Darstellung einen Austragkopf 1 und eine Tube 2 in einem noch nicht montierten Zustand. Figur 2 und 3 zeigen schematisch in geschnittenen Darstellungen den Austragkopf 1 gemäß Fig. 1 nach einer Montage an der Tube 2 in einem verriegelten Zustand bzw. in einem gebrauchsbereiten Zustand.

Der Austragkopf 1 umfasst ein Gehäuse 10, ein Befestigungselement 11, ein Rückstellelement 12, ein Lagerelement 3 und eine Verriegelungshandhabe 4. Das dargestellte Rückstellelement 12 ist als Federelement, genauer als Schraubenfeder gestaltet. Es sind jedoch auch andere Gestaltungen denkbar.

Die Tube 2 hat einen Tubenkörper 20 zur Aufnahme eines pastösen Mediums und einen Auslassstutzen 22 zur Kopplung mit dem Austragkopf 1.

Das Befestigungselement 11 weist eine ringkappenförmige Befestigungsstruktur auf, durch welche ein Aufnahmeschacht 13 für den Auslassstutzen 22 gebildet ist. Der Auslassstutzen 22 wird für eine Montage des Austragkopfs 1 an der Tube 2 in Richtung der Längsachse I in den Aufnahmeschacht 13 geführt. Der Auslassstutzen 22 und das Befestigungselement 11 weisen zueinander komplementäre Kopplungselemente 24, 14 auf, mittels welcher der Austragkopf 1 - je nach Ausgestaltung - dauerhaft oder zerstörungsfrei lösbar an der Tube 2 befestigbar ist. In dem dargestellten Ausführungsbeispiel sind die Kopplungselemente 14, 24 als Rastnuten und Rastnasen für eine Rastverbindung gestaltet. Dies erlaubt eine einfache Montage. In anderen Ausgestaltungen sind Gewinde für eine Kopplung vorgesehen. Es ist für den Fachmann offensichtlich, dass anstelle einer Tube 2 auch ein anderer Spender mit einem Auslassstutzen 22 mit dem Austragkopf 1 verbindbar ist. Das Befestigungselement 11 ist vorzugsweise drehfest mit der Tube 2 verbunden.

Das Gehäuse 10 weist eine Auslassöffnung 15 auf, welche durch einen an dem Lagerelement 3 angeordneten Ventilkörper 30 in einer (in allen Figuren 1 bis 3 dargestellten) Schließstellung verschlossen wird. An einer von der Außenseite abgewandten Seite der Auslassöffnung 15 ist ein Druckraum 16 vorgesehen. Das Rückstellelement 12 zwingt den Ventilkörper 30 in die in den Figuren 1 bis 3 dargestellte Schließstellung. In dieser Stellung liegt der Ventilkörper 30 abdichtend an dem Gehäuse 10 an.

Die Verriegelungshandhabe 4 ist in dem dargestellten Ausführungsbeispiel axialfest und um die Längsachse I drehbar mit dem Befestigungselement 11 verbunden. Das Befestigungselement 11 und die Verriegelungshandhabe 4 weisen zu diesem Zweck geeignete Kopplungselemente 17 auf.

Eine Drehbewegung des Gehäuses 10 relativ zu dem Befestigungselement 11 um die Längsachse I ist mittels Sperrelementen 18 verhindert. In dem dargestellten Ausführungsbeispiel weist das Befestigungselement 11 zu diesem Zweck Führungszähne 18a auf, welche in zugehörige Führungskonturen an dem Gehäuse 10 eingreifen.

Durch eine Bewegung der Verriegelungshandhabe 4 relativ zu der Befestigungshandhabe 11 ist der Austragkopf 1 aus dem in den Figuren 1 und 2 dargestellten verriegelten Zustand in den in Figur 3 dargestellten gebrauchsbereiten Zustand überführbar. Die Bewegung der Verriegelungshandhabe 4 relativ zu dem Befestigungselement 11 wird zu diesem Zweck in eine Bewegung des Gehäuses 10 relativ zu dem Befestigungselement 11 in Richtung der Längsachse I umgesetzt.

In dem dargestellten Ausführungsbeispiel ist der Austragkopf 1 durch eine Drehbewegung der Verriegelungshandhabe 4 relativ zu der Befestigungshandhabe 11 um die Längsachse I aus dem in den Figuren 1 und 2 dargestellten verriegelten Zustand in den in Figur 3 dargestellten gebrauchsbereiten Zustand überführbar. Die Drehbewegung der Verriegelungshandhabe 4 relativ zu dem Befestigungselement 11 und damit relativ zu dem drehfest mit dem Befestigungselement 11 gekoppelten Gehäuse 10 wird zu diesem Zweck mittels mindestens einer Steuerkurve 40 der Verriegelungshandhabe 4 und einem zugehörigen Steuernocken 19 an dem Gehäuse 10 in eine Bewegung des Gehäuses 10 in Richtung der Längsachse I umgesetzt.

Figur 4 zeigt schematisch eine Verriegelungshandhabe 4 in einer Seitenansicht. Die Verriegelungshandhabe 4 umfasst einen Griffbereich 41, an welchem durch einen Nutzer eine Bewegung einleitbar ist. Der Griffbereich 41 weist vorzugsweise eine geeignete Oberflächenstruktur auf, um eine ergonomische Handhabung und eine benutzerfreundliche Haptik zu gewährleisten. Beispielsweise weist der Griffbereich 41 eine Rändelung oder Riefen auf, um Reibungskräfte beim Einleiten der Bewegung zu erhöhen. Die Verriegelungshandhabe 4 weist weiter einen hülsenförmigen Verbindungsabschnitt 42 auf, an welchem mindestens eine, vorzugsweise mehrere über den Umfang verteilte Nuten vorgesehen sind, welche die Steuerkurven 40 bilden. In dem in Figur 4 dargestellten Ausführungsbeispiel ist eine Steuerkurve 40 vorgesehen, welche an den Enden jeweils einen in Umfangsrichtung ohne Steigung verlaufenden Abschnitt und dazwischen einen sich helixförmig an dem hülsenförmigen Verbindungsabschnitt 42 erstreckenden Abschnitt mit konstanter Steigung aufweist. An der Steuerkurve 40 sind zwei Rastelemente 43 vorgesehen, wobei zu deren Überwindung eine höhere Kraft aufwendbar ist. Mittels der Rastelemente 43 wird der Steuernocken 19 des Gehäuses 10 in einer Extremalposition gesichert. Aufgrund der an den Enden vorgesehenen Abschnitte ohne Steigung bewirkt eine Bewegungseinleitung an der Verriegelungshandhabe 4 aus einer Extremalposition zunächst keine Bewegung des Gehäuses. Dies ist vorteilhaft, um eine versehentliche Betätigung zu vermeiden.

Es ist für den Fachmann offensichtlich, dass durch Gestaltung der Steuerkurve 40 ein Bewegungsverlauf des Gehäuses 10 relativ zu dem Befestigungselement 11 in Richtung der Längsachse I über die Drehbewegung der Verriegelungshandhabe 4 relativ zu dem Befestigungselement 11 veränderbar ist. Der Fachmann wird entsprechend je nach Anwendungsfall eine optimierte Kontur der Steuerkurve 40 wählen.

In dem in den Figuren 1 und 2 dargestellten verriegelten Zustand des Austragkopfs 1 ist keine Betätigung für einen Austrag möglich. Erst durch eine Entriegelung durch Bewegung der Verriegelungshandhabe 4 relativ zu dem Befestigungselement 11 wird der Austragkopf in den in Figur 3 dargestellten gebrauchsbereiten Zustand überführt, in welchem der Ventilkörper 30 relativ zu der Auslassöffnung 15 verlagerbar ist.

Der Ventilkörper 30 ist mittels des Lagerelements 3 zwischen dem Gehäuse 10 und dem Befestigungselement 11 verstellbar gelagert.

Wie im Detail in Figur 5 dargestellt, umfasst das Lagerelement 3 eine Hülse 31 und ein Ausgleichselement 32, wobei der Ventilkörper 30 mittels des Ausgleichselements 32 relativ zu der Hülse 31 bewegbar gelagert ist.

Eine äußere Mantelfläche der Hülse 31 dient als Stützfläche für das Rückstellelement 12 gemäß den Figuren 1 bis 3. Die Hülse 31 ist koaxial zu dem Anschlussstutzen 22 der Tube 2 angeordnet. In dem dargestellten Ausführungsbeispiel weist das Befestigungselement 11 (vgl. Fig. 1 bis 3) eine ringkappenartige Befestigungsstruktur auf, wobei die Hülse 31 an einer äußeren Mantelfläche dieser Befestigungsstruktur 11 angeordnet und mit der Befestigungsstruktur verrastet ist.

Die Hülse 31 ist aus einem Material mit einer hohen Steifigkeit, wobei die Steifigkeit derart gewählt ist, dass bei einer Druckbeaufschlagung zum Bewegen des Ventilkörpers 30 keine oder allenfalls eine nicht relevante Verformung der Hülse 31 erfolgt. Der Ventilkörper 30 ist bei einer Druckbeaufschlagung relativ zu der Hülse 31 bewegbar. Zu diesem Zweck weist das Lagerelement 3 ein Ausgleichselement 32 auf, mittels welchem der Ventilkörper 30 mit der Hülse 31 gekoppelt ist. Das Ausgleichselement 32 ist in dem dargestellten Ausführungsbeispiel durch zwei V-förmige angeordnete Arme 32a, 32b gebildet, welche miteinander und an den beiden Enden mittels Festkörpergelenken 33 verschwenkbar gekoppelt sind. Die Arme 32a, 32b sind jeweils als ringförmige Elemente gestaltet. In anderen Ausgestaltungen ist zur Realisierung eines längeren Stellwegs ein Faltenbalg zwischen Ventilkörper 30 und Hülse 31 vorgesehen. In wieder anderen Ausgestaltungen ist eine elastisch in Radialrichtung verformbare Hülse als Ausgleichselement 32 vorgesehen.

Das Lagerelement 3 umfasst weiter einen Kolben 34, an welchem das Lagerelement 3 im Gebrauch durch das Medium mit einem Druck beaufschlagt wird. Der Kolben 34 dient auch als Angriffsfläche für das Rückstellelement 12 (vgl. Fig. 1 bis 3). Durch den Kolben 34 wird eine sichere Krafteinleitung erzielt.

An einem das Gehäuse 10 kontaktierenden Außenumfang des Lagerelements 3 ist in dem dargestellten Ausführungsbeispiel ein Befestigungsring 35 vorgesehen, welcher einer Befestigung beispielsweise einem Verrasten an dem Gehäuse 10 dient. Für eine Abdichtung gegenüber dem Gehäuse 10 ist ein Dichtring 36 vorgesehen. Der Befestigungsring 35 und das Gehäuse 10 sind in einer Ausgestaltung derart gestaltet, dass eine Drehbewegung des Befestigungsrings 35 relativ zu dem Gehäuse 10 um die Längsachse I verhindert ist.

Die an dem Dichtring 36 gebildete Dichtstelle und die an dem Ventilkörper 30 gebildete Dichtstelle tragen somit zur Abdichtung eines Innenraums des Austragkopfs 1 und der Tube 2 gegenüber der Umgebung bei.

Bei dem dargestellten Lagerelement 3 handelt es sich um ein einteiliges Bauteil, welches mittels Zweikomponenten-Spritzguss hergestellt ist. Ein derartiges Bauteil wird im Zusammenhang mit der Anmeldung auch als Zweikomponenten-Spritzgussteil bezeichnet.

Der Ventilkörper 30, das Ausgleichselement 32 und der Dichtring 36 sind in dem dargestellten Ausführungsbeispiel aus einem ersten Material gefertigt und bilden eine ununterbrochene Struktur. Bei dem ersten Material handelt es sich um ein elastisch verformbares Material. Die elastischen Eigenschaften sind dabei sowohl für eine Dichtwirkung an der Auslassöffnung 15 und gegenüber dem Gehäuse 10 (s. Figur 1) als auch für eine wiederholte Bewegung des Ausgleichselements 32 vorteilhaft nutzbar. Die Hülse 31, der Kolben 34 und der Befestigungsring 35 sind aus einem zweiten Material, welches gegenüber dem ersten Material eine höhere Steifigkeit aufweist. Die Hülse 31, der Kolben 34 und der Befestigungsring 35 bilden keine gemeinsame Struktur und sind über die aus dem ersten Material gefertigte Struktur miteinander verbunden. Der Kolben 34 ist in dem dargestellten Ausführungsbeispiel auf einer im Gebrauch der Auslassöffnung 15 zugewandten Seite der Struktur angeordnet. In anderen Ausführungsbeispielen ist der Kolben 34 an der gegenüberliegenden Seite der Struktur angeordnet. Für eine verbesserte Stabilität ist der Befestigungsring 35 an einer dem Kolben 34 gegenüberliegenden Seite der Struktur aus dem ersten Material angeordnet. In dem dargestellten Ausführungsbeispiel liegt ein Arm 32a des Ausgleichselements 32 dauerhaft an einer der Druckkammer 16 abgewandten Seite des Kolbens 34 an diesem an. Das Rückstellelement 12 greift an dem Arm 32a und damit an dem Kolben 34 an.

Das Lagerelement 3 weist in Radialrichtung versetzt von dem zentral angeordneten Ventilkörper 30 eine Durchgangsöffnung 37 für das Medium auf.

Die Gestaltung des Lagerelements 3 ist unabhängig von der Gestaltung des Austragkopfs auch für andere Anwendungen besonders vorteilhaft.

Für einen Gebrauch in dem betriebsbereiten Zustand gemäß Figur 3 wird ein Medium durch dauerhafte oder zeitweise Verformung des Tubenkörpers 20 aus der Tube 2 über den Auslassstutzen 22 und die Durchgangsöffnung 37 des Lagerelements 3 in Richtung der Auslassöffnung 15 in den Druckraum 16 gefördert. Dies führt zu einer Druckbeaufschlagung des Lagerelements 3 an einer dem Druckraum 16 zugewandten, die Kolben 34 aufweisenden Oberfläche. Bei ausreichender Druckbeaufschlagung werden die Kolben 34 und der von dem Kolben 34 umgebene Ventilkörper 30 entgegen der Kraft des Rückstellelements 12 aus der Schließstellung relativ zu der Hülse 31 bewegt, sodass der Ventilkörper 30 die Auslassöffnung 15 freigibt. Bei Wegfall der Druckbeaufschlagung zwingt das Rückstellelement 12 die Kolben 34 und den Ventilkörper 30 wieder in die in der Figur 3 dargestellte Schließstellung.

Nach einem Gebrauch kann der Austragkopf 1 wieder durch Betätigung der Verriegelungshandhabe 4 in den in den Figuren 1 und 2 dargestellten verriegelten Zustand überführt werden.

Durch Veränderung des Abstands zwischen dem Gehäuse 10 und dem Befestigungselement 11 ist bei einer Betätigung der Verriegelungshandhabe 4 ein maximaler Stellweg des Ventilkörpers 30 einstellbar. Sofern ein Abstand zwischen dem Gehäuse 10 und dem Befestigungselement 11 derart verringert wird, dass die Arme 32a, 32b des Ausgleichselements 32 auf Anschlag liegen (vgl. Figur 2), ist eine Bewegung des Ventilkörpers 30 verhindert. Bei einer Druckbeaufschlagung ist damit keine Freigabe der Auslassöffnung 15 durch Bewegung des Ventilkörpers 30 möglich.

In dem dargestellten Ausführungsbeispiel ist durch die Form der Steuerkurve 4 (vgl. Figur 4) festgelegt, dass eine Druckbeaufschlagung unabhängig von einer Höhe keine zerstörungsfreie Bewegung in den betriebsbereiten Zustand und eine dann mögliche Betätigung bewirkt. Bei einer abweichenden Ausführungsform ist die Steuerkurve derart gestaltet, dass eine automatische Entriegelung bei Überschreiten eines Schwellwerts möglich ist, um so eine Beschädigung des Spenders als Ganzes zu verhindern.

Das Gehäuse 10 und das Befestigungselement 11 sind mittels der Verriegelungshandhabe 4 begrenzt in Richtung der Längsachse I relativ beweglich miteinander verbunden. Die weiteren Elemente des Austragkopfs 1 sind zwischen dem Gehäuse 10 und dem Befestigungselement 11 aufgenommen, sodass eine vormontierte Baugruppe geschaffen wird.

## Patentansprüche

1. Austragkopf für einen Spender, umfassend ein Befestigungselement (11) zur Kopplung des Austragkopfs (1) mit dem Spender, ein Gehäuse (10) mit einer Auslassöffnung (15) und einen Ventilkörper (30), wobei der Ventilkörper (30) die Auslassöffnung (15) verschließt, wenn der Druck eines Mediums in dem Austragkopf (1) unterhalb eines Schwellwerts liegt, und im gebrauchsbereiten Zustand der Ventilkörper (30) die Auslassöffnung (15) freigibt, wenn der Druck des Mediums in dem Austragkopf (1) oberhalb des Schwellwerts liegt, und wobei der Ventilkörper (30) im gebrauchsbereiten Zustand zum Freigeben und Schließen der Auslassöffnung (15) über einen Stellweg verlagerbar ist, wobei
- eine relativ zu dem Befestigungselement (11) bewegbare Verriegelungshandhabe (4) vorgesehen ist, um den Austragkopf (1) in einen verriegelten Zustand zu überführen, in welchem der Stellweg des Ventilkörpers (30) auf null reduziert ist, und/oder um den Austragkopf (1) aus dem verriegelten Zustand in den gebrauchsbereiten Zustand zu überführen, **dadurch gekennzeichnet, dass**
- das Gehäuse (10) drehfest und in Richtung des Stellwegs beweglich mit dem Befestigungselement (11) gekoppelt ist, wobei der Stellweg des Ventilkörpers (30) von einem Abstand zwischen dem Gehäuse (10) und dem Befestigungselement (11) abhängig ist.

2. Austragkopf nach Anspruch 1, **dadurch gekennzeichnet, dass** der Ventilkörper (30) von der Verriegelungshandhabe (4) kinematisch entkoppelt ist, sodass eine Bewegung der Verriegelungshandhabe (4) relativ zu dem Befestigungselement (11) nicht auf den Ventilkörper (31) übertragen wird.

3. Austragkopf nach Anspruch 1 oder 2, **dadurch gekennzeichnet, dass** die Verriegelungshandhabe (4) um eine parallel zum Stellweg verlaufende Achse, vorzugsweise um die Längsachse (I) des Austragkopfs (1), drehbar an dem Befestigungselement (11) gelagert ist.

4. Austragkopf nach Anspruch 3, **dadurch gekennzeichnet, dass** das Gehäuse (10) kinematisch mit der Verriegelungshandhabe (4) gekoppelt ist, wobei eine Verdrehung der Verriegelungshandhabe (4) relativ zu dem Befestigungselement (11) eine Bewegung des Gehäuses (10) in Richtung des Stellwegs relativ zu dem Befestigungselement (11) bewirkt.

5. Austragkopf nach Anspruch 4, **dadurch gekennzeichnet, dass** das Gehäuse (10) einen ersten hülsenförmigen Verbindungsabschnitt aufweist und die Verriegelungshandhabe (4) einen in oder an dem ersten hülsenförmige Verbindungsabschnitt drehbar angeordneten zweiten hülsenförmige Verbindungsabschnitt (42) aufweist, wobei einander zugewandte Mantelflächen mindestens eine Steuerkurve (40) und einen damit zusammenwirkenden Steuernocken (19) aufweisen.

6. Austragkopf nach einem der Ansprüche 1 bis 5, **dadurch gekennzeichnet, dass** der Ventilkörper (30) an einem Lagerelement (3) ausgebildet ist und mittels des Lagerelements (3) zwischen dem Gehäuse (10) und dem Befestigungselement (11) über den Stellweg beweglich gelagert ist.

7. Austragkopf nach Anspruch 6, **dadurch gekennzeichnet, dass** das Lagerelement (3) ein Ausgleichselement (32) aufweist, mittels welchem der Ventilkörper (30) zwischen dem Gehäuse (10) und dem Befestigungselement (11) über den Stellweg beweglich gelagert ist.

8. Austragkopf nach Anspruch 7, **dadurch gekennzeichnet, dass** das Lagerelement (3) eine ortsfest an dem Befestigungselement (11) montierbare Hülse (31) aufweist, wobei der Ventilkörper (30) mittels des Ausgleichselements (32) mit der Hülse (31) über den Stellweg beweglich gekoppelt ist.

9. Austragkopf nach einem der Ansprüche 6 bis 8, **dadurch gekennzeichnet, dass** das Lagerelement (3) einen Kräfte für eine Verstellbewegung des Ventilkörpers (30) aufnehmenden Kolben (34) aufweist.

10. Austragkopf nach einem der Ansprüche 6 bis 8, **dadurch gekennzeichnet, dass** das Lagerelement (3) einen in Richtung des Stellwegs beabstandetet von der Hülse (31) und koaxial zu der Hülse (31) angeordneten, an dem Gehäuse (10) befestigten Befestigungsring (35) aufweist.

11. Austragkopf nach einem der Ansprüche 1 bis 10, **dadurch gekennzeichnet, dass** das Gehäuse (10) angrenzend an die Auslassöffnung (15) eine Druckkammer (16) aufweist.

12. Austragkopf nach einem der Ansprüche 1 bis 11, **dadurch gekennzeichnet, dass** ein Rückstellelement (12) vorgesehen ist, welches den Ventilkörper (30) in die Schließstellung zwingt.

13. Spender mit einer verformbaren Wandung und einem Austragkopf nach einem der Ansprüche 1 bis 12, umfassend ein Befestigungselement (11) zur Kopplung des Austragkopfs (1) mit dem Spender, ein Gehäuse (10) mit einer Auslassöffnung (15) und einen Ventilkörper (30), wobei der Ventilkörper (30) die Auslassöffnung (15) verschließt, wenn der Druck eines Mediums in dem Austragkopf (1) unterhalb eines Schwellwerts liegt, und im gebrauchsbereiten Zustand der Ventilkörper (30) die Auslassöffnung (15) freigibt, wenn der Druck des Mediums in dem Austragkopf (1) oberhalb des Schwellwerts liegt, wobei der Ventilkörper (30) im gebrauchsbereiten Zustand zum Freigeben und Schließen der Auslassöffnung (15) über einen Stellweg verlagerbar ist, und wobei eine relativ zu dem Befestigungselement (11) bewegbare Verriegelungshandhabe (4) vorgesehen ist, um den Austragkopf (1) in einen verriegelten Zustand zu überführen, in welchem der Stellweg des Ventilkörpers (30) auf null reduziert ist, und/oder um den Austragkopf (1) aus dem verriegelten Zustand in den gebrauchsbereiten Zustand zu überführen.

14. Spender nach Anspruch 13, **dadurch gekennzeichnet, dass** das Befestigungselement (11) drehfest an dem Spender angebracht ist.

## Claims

1. Discharge head for a dispenser, comprising a securing element (11) for coupling the discharge head (1) to the dispenser, a housing (10) having an outlet opening (15), and a valve body (30), wherein the valve body (30) closes the outlet opening (15) when the pressure of a medium in the discharge head (1) is below a threshold value, and, in the ready-for-use state, the valve body (30) releases the outlet opening (15) when the pressure of the medium in the discharge head (1) is above the threshold value, and wherein the valve body (30), in the ready-for-use state, is displaceable along an adjustment path for releasing and closing the outlet opening (15), wherein
- a locking handle (4) is provided which is movable relative to the securing element (11), in order to transfer the discharge head (1) to a locked state in which the adjustment path of the valve body (30) is reduced to zero, and/or in order to transfer the discharge head (1) from the locked state to the ready-for-use state, **characterized in that**
- the housing (10) is coupled to the securing element (11) so as to be fixed in rotation and movable in the direction of the adjustment path, wherein the adjustment path of the valve body (30) is dependent on a distance between the housing (10) and the securing element (11).

2. Discharge head according to Claim 1, **characterized in that** the valve body (30) is kinematically decoupled from the locking handle (4), such that a movement of the locking handle (4) relative to the securing element (11) is not transmitted to the valve body (30).

3. Discharge head according to Claim 1 or 2, **characterized in that** the locking handle (4) is mounted on the securing element (11) in such a way as to be rotatable about an axis extending parallel to the adjustment path, preferably about the longitudinal axis (I) of the discharge head (1).

4. Discharge head according to Claim 3, **characterized in that** the housing (10) is kinematically coupled to the locking handle (4), wherein a twisting of the locking handle (4) relative to the securing element (11) causes a movement of the housing (10) relative to the securing element (11) in the direction of the adjustment path.

5. Discharge head according to Claim 4, **characterized in that** the housing (10) has a first sleeve-shaped connecting portion, and the locking handle (4) has a second sleeve-shaped connecting portion (42) which is arranged rotatably in or on the first sleeve-shaped connecting portion, wherein mutually facing jacket surfaces have at least one control curve (40) and a control cam (19) interacting with the latter.

6. Discharge head according to one of Claims 1 to 5, **characterized in that** the valve body (30) is formed on a bearing element (3) and, by means of the bearing element (3), is mounted movably between the housing (10) and the securing element (11) along the adjustment path.

7. Discharge head according to Claim 6, **characterized in that** the bearing element (3) has a compensating element (32), by means of which the valve body (30) is mounted movably between the housing (10) and the securing element (11) along the adjustment path.

8. Discharge head according to Claim 7, **characterized in that** the bearing element (3) has a sleeve (31) which can be mounted in a fixed position on the securing element (11), wherein the valve body (30) is coupled movably to the sleeve (31) along the adjustment path by means of the compensating element (32).

9. Discharge head according to one of Claims 6 to 8, **characterized in that** the bearing element (3) has a piston (34) that takes up forces for an adjustment movement of the valve body (30).

10. Discharge head according to one of Claims 6 to 8, **characterized in that** the bearing element (3) has a securing ring (35) secured on the housing (10), which securing ring (35) is spaced apart from the sleeve (31) in the direction of the adjustment path and is arranged coaxially with respect to the sleeve (31).

11. Discharge head according to one of Claims 1 to 10, **characterized in that** the housing (10) has a pressure chamber (16) adjacent to the outlet opening (15).

12. Discharge head according to one of Claims 1 to 11, **characterized in that** a resetting element (12) is provided which forces the valve body (30) to the closure position.

13. Dispenser with a deformable wall and with a discharge head according to one of Claims 1 to 12, comprising a securing element (11) for coupling the discharge head (1) to the dispenser, a housing (10) having an outlet opening (15), and a valve body (30), wherein the valve body (30) closes the the outlet opening (15) when the pressure of a medium in the discharge head (1) is below a threshold value, and, in the ready-for-use state, the valve body (30) releases the outlet opening (15) when the pressure of the medium in the discharge head (1) is above the threshold value, wherein the valve body (30), in the ready-for-use state, is displaceable along an adjustment path for releasing and closing the outlet opening (15), and wherein a locking handle (4) is provided which is movable relative to the securing element (11), in order to transfer the discharge head (1) to a locked state in which the adjustment path of the valve body (30) is reduced to zero, and/or in order to transfer the discharge head (1) from the locked state to the ready-for-use state.

14. Dispenser according to Claim 13, **characterized in that** the securing element (11) is mounted in a rotationally fixed manner on the dispenser.

## Revendications

1. Tête de distribution pour un distributeur, comprenant un élément de fixation (11) pour l'accouplement de la tête de distribution (1) au distributeur, un boîtier (10) avec une ouverture de sortie (15) et un corps de soupape (30), le corps de soupape (30) fermant l'ouverture de sortie (15) lorsque la pression d'un milieu dans la tête de distribution (1) est inférieure à une valeur seuil, et dans l'état prêt à l'emploi, le corps de soupape (30) ouvrant l'ouverture de sortie (15) lorsque la pression du milieu dans la tête de distribution (1) est au-dessus de la valeur seuil, et le corps de soupape (30), dans l'état prêt à l'emploi, pouvant être déplacé sur une course de réglage pour ouvrir et fermer l'ouverture de sortie (15),
- une manette de verrouillage (4) pouvant être déplacée par rapport à l'élément de fixation (11) étant prévue, afin de transférer la tête de distribution (1) dans un état verrouillé dans lequel la course de réglage du corps de soupape (30) est réduite à zéro, et/ou afin de transférer la tête de distribution (1) de l'état verrouillé dans l'état prêt à l'emploi, **caractérisée en ce que**
- le boîtier (10) est accouplé à l'élément de fixation (11) de manière solidaire en rotation et de manière déplaçable dans la direction de la course de réglage, la course de réglage du corps de soupape (30) dépendant d'une distance entre le boîtier (10) et l'élément de fixation (11).

2. Tête de distribution selon la revendication 1, **caractérisée en ce que** le corps de soupape (30) est désaccouplé cinématiquement de la manette de verrouillage (4) de telle sorte qu'un déplacement de la manette de verrouillage (4) par rapport à l'élément de fixation (11) ne soit pas transmis au corps de soupape (30).

3. Tête de distribution selon la revendication 1 ou 2, **caractérisée en ce que** la manette de verrouillage (4) est supportée à rotation sur l'élément de fixation (11) autour d'un axe s'étendant parallèlement à la course de réglage, de préférence autour de l'axe longitudinal (I) de la tête de distribution (1).

4. Tête de distribution selon la revendication 3, **caractérisée en ce que** le boîtier (10) est accouplé cinématiquement à la manette de verrouillage (4), une rotation de la manette de verrouillage (4) par rapport à l'élément de fixation (11) provoquant un déplacement du boîtier (10) dans la direction de la course de réglage par rapport à l'élément de fixation (11).

5. Tête de distribution selon la revendication 4, **caractérisée en ce que** le boîtier (10) présente une première portion de liaison en forme de douille et la manette de verrouillage (4) présente une deuxième portion de liaison en forme de douille (42) disposée de manière à pouvoir tourner dans ou sur la première portion de liaison en forme de douille, des surfaces d'enveloppe tournées l'une vers l'autre présentant au moins une courbe de commande (40) et une came de commande (19) coopérant avec celle-ci.

6. Tête de distribution selon l'une quelconque des revendications 1 à 5, **caractérisée en ce que** le corps de soupape (30) est réalisé sur un élément de palier (3) et est supporté de manière déplaçable au moyen de l'élément de palier (3) sur la course de réglage entre le boîtier (10) et l'élément de fixation (11).

7. Tête de distribution selon la revendication 6, **caractérisée en ce que** l'élément de palier (3) présente un élément d'équilibrage (32) au moyen duquel le corps de soupape (30) est supporté de manière déplaçable sur la course de réglage entre le boîtier (10) et l'élément de fixation (11).

8. Tête de distribution selon la revendication 7, **caractérisée en ce que** l'élément de palier (3) présente une douille (31) pouvant être montée fixement sur l'élément de fixation (11), le corps de soupape (30) étant accouplé à la douille (31) de manière déplaçable sur la course de réglage au moyen de l'élément d'équilibrage (32).

9. Tête de distribution selon l'une quelconque des revendications 6 à 8, **caractérisée en ce que** l'élément de palier (3) présente un piston (34) recevant des forces pour un déplacement de réglage du corps de soupape (30).

10. Tête de distribution selon l'une quelconque des revendications 6 à 8, **caractérisée en ce que** l'élément de palier (3) présente une bague de fixation (35) fixée au boîtier (10), disposée à distance de la douille (31) et coaxialement à la douille (31) dans la direction de la course de réglage.

11. Tête de distribution selon l'une quelconque des revendications 1 à 10, **caractérisée en ce que** le boîtier (10) présente une chambre de pression (16) adjacente à l'ouverture de sortie (15).

12. Tête de distribution selon l'une quelconque des revendications 1 à 11, **caractérisée en ce qu'**il est prévu un élément de rappel (12) qui force le corps de soupape (30) dans la position de fermeture.

13. Distributeur comprenant une paroi déformable et une tête de distribution selon l'une quelconque des revendications 1 à 12, comprenant un élément de fixation (11) pour l'accouplement de la tête de distribution (1) au distributeur, un boîtier (10) avec une ouverture de sortie (15) et un corps de soupape (30), le corps de soupape (30) fermant l'ouverture de sortie (15) lorsque la pression d'un milieu dans la tête de distribution (1) est en dessous d'une valeur seuil, et dans l'état prêt à l'emploi, le corps de soupape (30) ouvrant l'ouverture de sortie (15) lorsque la pression du milieu dans la tête de distribution (1) est au-dessus de la valeur seuil, le corps de soupape (30), dans l'état prêt à l'emploi, pouvant être déplacé sur une course de réglage pour ouvrir et fermer l'ouverture de sortie (15), et une manette de verrouillage (4) pouvant être déplacée par rapport à l'élément de fixation (11) étant prévue, afin de transférer la tête de distribution (1) dans un état verrouillé dans lequel la course de réglage du corps de soupape (30) est réduite à zéro et/ou afin de transférer la tête de distribution (1) de l'état verrouillé dans l'état prêt à l'emploi.

14. Distributeur selon la revendication 13, **caractérisé en ce que** l'élément de fixation (11) est monté de manière solidaire en rotation sur le distributeur.
